# FASCICULE DE BREVET EUROPEEN

(11) **EP 1 220 262 B1**
(45) Date de publication et mention de la délivrance du brevet: **23.05.2007**
(21) Numéro de dépôt: 01410165.3
(22) Date de dépôt: 21.12.2001
(51) Int. Cl.: H01J 9/02

(54) **Procédé de fabrication d'une cathode à grille d'extraction et grille de focalisation alignées**
Verfahren zur Herstellung einer Kathode mit aligniertem extraktions- und Fokussierungsgitter
Method of manufacturing a cathode with aligned extraction- and focusing grid

(30) Priorité: 22.12.2000 FR 0016979
(43) Date de publication de la demande: 03.07.2002
(73) Titulaire: Le Commissariat à l'Energie Atomique, 750157 Paris (FR)
(72) Inventeur: Bourcheix, Christophe, 34130 Mauguio (FR)
(74) Mandataire: de Beaumont, Michel

(56) Documents cités:
- EP-A- 0 930 634
- FR-A- 2 779 271

## Description

La présente invention concerne de façon générale la réalisation de structures autoalignées dans des dispositifs multicouches. Elle concerne plus particulièrement la réalisation d'une cathode à micropointes d'un écran plat de visualisation.

Le principe de fonctionnement et le détail de la constitution d'un exemple d'écran à micropointes sont décrits dans le brevet américain 4 940 916 du Commissariat à l'Energie Atomique auquel on se référera pour tout enseignement général sur ce type d'écran. Usuellement, un écran plat à micropointes est formé à partir de deux plaques de verre. La plaque inférieure comporte une structure de cathodes à micropointes, et une ou plusieurs structures de grille. La plaque supérieure, disposée en fonctionnement en regard de la plaque inférieure porte une structure d'anode. Les micropointes élémentaires sont agencées de diverses manières, et peuvent être adressées sélectivement par action sur des lignes orthogonales de cathode et de grille d'extraction. Généralement, un grand nombre de micropointes sont adressées simultanément pour chaque pixel d'un écran.

La présente description vise plus particulièrement la réalisation d'un écran du type illustré en figure 1. Cet écran comprend une plaque inférieure ou plaque de cathode 1 et une plaque supérieure ou plaque d'anode 2. La plaque supérieure comprend une couche, des lignes ou des pixels de matériau électroluminescent ou luminophore 3.

Sur la plaque de cathode 1, une couche supérieure correspond à des lignes conductrices de cathode, éventuellement recouvertes d'un matériau résistif. Sur ces lignes de cathode sont formées des micropointes 5 dans des ouvertures d'une grille d'extraction 6. La grille d'extraction 6 est formée sur une première couche isolante 7 formée sur la surface supérieure de cathode 1. On dira que cette surface supérieure correspond à la surface supérieure du substrat du système. Au-dessus de la couche de grille 6 est formée une deuxième couche isolante 8 dans laquelle repose une deuxième couche conductrice 9 correspondant à une grille de focalisation. Dans cette grille de focalisation, et dans la deuxième couche isolante 8, sont formées des ouvertures qui doivent être disposées avec précision par rapport aux ouvertures formées dans la grille d'extraction.

Divers procédés, décrits par exemple dans la demande de brevet français 2 779 271 du Commissariat à l'Energie Atomique, sont connus pour former de façon autoalignée les ouvertures dans les deux niveaux de métal 6 et 9 et dans les couches isolantes 7 et 8. Néanmoins, il s'avère en pratique que ces procédés sont ou bien imprécis ou bien difficiles à mettre en oeuvre. De plus ces procédés ne permettent pas toujours de régler indépendamment et avec précision le retrait de la gravure de la première couche isolante par rapport à la première couche conductrice et le retrait de la gravure de la deuxième couche conductrice par rapport à la première couche conductrice.

Ainsi, un objet de la présente invention est de prévoir un procédé de fabrication de structures comprenant deux niveaux de métallisation et des ouvertures définies de façon précise les unes par rapport aux autres dans chacun de ces deux niveaux et dans les couches isolantes sous-jacentes.

Un objet plus particulier de la présente invention est de prévoir un tel procédé applicable à la fabrication d'écrans à micropointes.

Pour atteindre ces objets, la présente invention prévoit un procédé de fabrication d'une structure comprenant sur un substrat un premier niveau de métallisation séparé du substrat par une première couche isolante et un deuxième niveau de métallisation séparé du premier niveau de métallisation par une deuxième couche isolante, des premières ouvertures étant formées dans le premier niveau de métallisation et dans la première couche isolante et des deuxièmes ouvertures plus grandes que les premières étant définies dans le deuxième niveau de métallisation et la deuxième couche isolante. Ce procédé comprend les étapes consistant à former sur le substrat un empilement d'une première couche isolante, d'un premier niveau de métallisation, d'une deuxième couche isolante et d'un deuxième niveau de métallisation, ouvrir dans le deuxième niveau de métallisation et la deuxième couche isolante des premières fenêtres correspondant au contour des premières ouvertures et des deuxièmes fenêtres en forme de bandes dont le contour externe correspond au contour interne des deuxièmes ouvertures, former dans une couche de masquage recouvrant la structure des troisièmes fenêtres débordant par rapport aux premières fenêtres, graver le premier niveau de métallisation dans les premières fenêtres, éliminer le deuxième niveau de métallisation sous la couche de masquage jusqu'à la périphérie interne des deuxièmes fenêtres, graver d'une distance choisie la première couche isolante et éliminer simultanément la deuxième couche isolante à l'intérieur du contour des deuxièmes fenêtres, éliminer la couche de masquage.

Selon un mode de réalisation de la présente invention, les gravures du deuxième niveau de métallisation, de la deuxième couche isolante et du premier niveau de métallisation selon le contour des premières fenêtres sont des gravures anisotropes verticales.

Selon un mode de réalisation de la présente invention, les premier et deuxième niveaux de métallisation sont en des matériaux distincts gravables sélectivement.

Selon un mode de réalisation de la présente invention, le matériau du premier niveau de métallisation est du niobium et le matériau du deuxième niveau de métallisation est du chrome.

Selon un mode de réalisation de la présente invention, chaque deuxième ouverture entoure une première ouverture.

Selon un mode de réalisation de la présente invention, chaque deuxième ouverture entoure un groupe de premières ouvertures.

Ces objets, caractéristiques et avantages, ainsi que d'autres de la présente invention seront exposés en détail dans la description suivante de modes de réalisation particuliers faite à titre non-limitatif en relation avec les figures jointes parmi lesquelles :
la figure 1 représente une vue en coupe schématique d'une structure que vise à réaliser la présente invention ;
les figures 2 à 8 sont des vues en coupe schématiques illustrant des étapes successives de fabrication d'une structure selon la présente invention ; et
les figures 3A, 5A et 8A sont des vues de dessus correspondant respectivement aux étapes des figures 3, 5 et 8.

Comme le représente la figure 2, pour réaliser une structure selon la présente invention, on commence par réaliser un empilement de couches correspondant successivement au substrat 1, à la première couche isolante 7, au premier niveau de métallisation 6, à la deuxième couche isolante 8, et au deuxième niveau de métallisation 9. Sur ce deuxième niveau de métallisation, on forme une couche de matériau photosensible ou photorésine 10. Ensuite, par photolithogravure, on ouvre successivement des fenêtres dans la couche de photorésine 10 et dans le deuxième niveau de métallisation 9. La gravure dans le deuxième niveau de métallisation 9 est réalisée par tout procédé de gravure isotrope ou anisotrope.

Les fenêtres formées dans la couche 10 comportant, d'une part, des premières fenêtres 11 ayant la forme des premières ouvertures que l'on souhaite former dans le premier niveau de métallisation 6, d'autre part, des deuxièmes fenêtres 12 en forme de bande ayant un contour fermé désiré dont le bord externe correspond au contour interne des deuxièmes ouvertures que l'on souhaite former dans le deuxième niveau de métallisation 9.

A l'étape illustrée en figure 3, on prolonge les ouvertures en procédant à une gravure de la deuxième couche isolante 8, par tout procédé de gravure anisotrope vertical, par exemple par attaque plasma.

La figure 3A représente un exemple de vue de dessus de la structure représentée en coupe en figure 3. On peut y voir la forme des premières fenêtres 11 et d'une deuxième fenêtre 12 en forme de bande. On notera que les formes des diverses fenêtres représentées dans cette vue de dessus et dans les vues de dessus suivantes ne constituent qu'un exemple de réalisation de la présente invention. Les premières fenêtres auront généralement une forme circulaire sensiblement identique à celle représentée pour recevoir des pointes 5, comme cela est représenté en figure 1. Par contre, les deuxièmes fenêtres pourront avoir toute forme choisie. Il pourra s'agir d'anneaux circulaires concentriques aux premières fenêtres, chaque deuxième ouverture incluant une et une seule première ouverture. Il pourra s'agir comme cela est représenté d'une bande entourant une pluralité de premières ouvertures. Ces premières ouvertures pourront être disposées en ligne, comme cela est représenté ou groupées de toute autre manière désirée. De plus, les contours des deuxièmes ouvertures pourront être choisis pour obtenir tout effet de focalisation désiré.

A l'étape illustrée en figure 4, on élimine la couche de photorésine 10 et l'on dépose une deuxième couche de photorésine 20 qui remplit notamment les deuxièmes fenêtres. Ensuite, on ouvre une troisième fenêtre 22 dans cette deuxième couche de photorésine 20. La troisième fenêtre 22 entoure chacune des premières fenêtres ou un ensemble de premières fenêtres, mais n'empiète pas sur les deuxièmes fenêtres illustrées en figures 3 et 3A.

A l'étape de la figure 5, en utilisant le masque correspondant aux ouvertures dans le deuxième niveau de métallisation 9 et dans la première couche isolante 8, on ouvre le première niveau de métallisation 6 pour y former ainsi des premières ouvertures recherchées correspondant au contour des premières fenêtres.

La figure 5A représente un exemple de vue de dessus de la structure représentée en coupe en figure 5. On peut y voir un exemple de forme de la troisième fenêtre 22.

A l'étape illustrée à la figure 6, on commence par éliminer par gravure humide le deuxième niveau de métallisation 9 à partir de sa surface supérieure découverte par la troisième fenêtre et l'on prolonge cette gravure humide jusqu'à éliminer latéralement tout le deuxième niveau de métallisation jusqu'au contour interne 2 des deuxièmes fenêtres annulaires. On utilisera un produit de gravure humide spécifique permettant de graver le deuxième niveau de métallisation et pas (ou très peu) les matériaux des première et deuxième couches isolantes et le matériau du premier niveau de métallisation.

A l'étape illustrée à la figure 7, en supposant que les première et deuxième couches isolantes sont en un même matériau, ou du moins en des matériaux gravables par un même produit de gravure, on procède à une gravure humide permettant d'attaquer ces couches isolantes. Toute la partie de la deuxième couche isolante 8 située à l'intérieur du contour interne de la deuxième fenêtre est éliminée, à la fois par gravure latérale à partir de l'ouverture correspondant à la première fenêtre et par gravure verticale par le produit de gravure pénétrant dans l'interstice entre le deuxième niveau de métallisation et la couche de photorésine 20. Ainsi, cette deuxième couche isolante 8 est éliminée très rapidement. La durée de la gravure est choisie pour que le retrait d de la première couche isolante 7 par rapport au contour de la première ouverture soit d'une valeur choisie. La gravure humide peut être précédée d'une gravure partielle anisotrope.

Enfin, à l'étape illustrée en figure 8, on a éliminé la deuxième couche de photorésine 20 pour obtenir la structure recherchée. Ainsi, comme le représentent la figure 8 en vue en coupe et la figure 8A en vue de dessus, on a réalisé des premières ouvertures dans le premier niveau de métallisation 6, une gravure dans la couche sous-jacente en retrait d'une distance d bien déterminée par rapport à cette ouverture, et une deuxième ouverture dans le deuxième niveau de métallisation 9 et la première couche isolante 8 dont la distance est parfaitement bien déterminée par le masque unique utilisé à l'étape de la figure 2. La dimension de cette deuxième ouverture est déterminée notamment indépendamment de toute opération de gravure de la première couche isolante. On notera que le troisième masque de la figure 4 ne présente aucun caractère critique et qu'aucune des dimensions de la structure finale ne dépend de son contour.

Divers matériaux et techniques de gravure pourront être utilisés par l'homme de l'art pour réaliser la structure recherchée. Par exemple, les première et deuxième couches isolantes pourront être en oxyde de silicium, le premier niveau de métallisation en niobium et le deuxième niveau de métallisation en chrome. Toutefois, d'autres matériaux pourront être choisis et, comme on l'a indiqué précédemment d'autres formes pourront être utilisées pour les deuxièmes ouvertures dans le deuxième niveau de métallisation et la couche isolante sous-jacente.

## Revendications

1. Procédé de fabrication d'une structure autoalignée comprenant sur un substrat (1) un premier niveau de métallisation (6) séparé du substrat par une première couche isolante (7) et un deuxième niveau de métallisation (9) séparé du premier niveau de métallisation par une deuxième couche isolante (8), des premières ouvertures étant formées dans le premier niveau de métallisation et dans la première couche isolante et des deuxièmes ouvertures plus grandes que les premières étant définies dans le deuxième niveau de métallisation et la deuxième couche isolante, **caractérisé en ce qu'**il comprend les étapes suivantes :
former sur le substrat un empilement d'une première couche isolante (7), d'un premier niveau de métallisation (6), d'une deuxième couche isolante (8) et d'un deuxième niveau de métallisation (9),
ouvrir dans le deuxième niveau de métallisation et la deuxième couche isolante des premières fenêtres (11) correspondant au contour des premières ouvertures et des deuxièmes fenêtres (12) en forme de bandes dont le contour externe correspond au contour interne des deuxièmes ouvertures,
former dans une couche de masquage (20) recouvrant la structure des troisièmes fenêtres débordant par rapport aux premières fenêtres,
graver le premier niveau de métallisation dans les premières fenêtres,
éliminer le deuxième niveau de métallisation (9) sous la couche de masquage jusqu'à la périphérie interne des deuxièmes fenêtres,
graver d'une distance choisie la première couche isolante (7) et éliminer simultanément la deuxième couche isolante (8) à l'intérieur du contour des deuxièmes fenêtres,
éliminer la couche de masquage.

2. Procédé selon la revendication 1, **caractérisé en ce que** les gravures du deuxième niveau de métallisation, de la deuxième couche isolante et du premier niveau de métallisation selon le contour des premières fenêtres sont des gravures anisotropes verticales.

3. Procédé selon la revendication 1, **caractérisé en ce que** les premier et deuxième niveaux de métallisation sont en des matériaux distincts gravables sélectivement.

4. Procédé selon la revendication 3, **caractérisé en ce que** le matériau du premier niveau de métallisation est du niobium et le matériau du deuxième niveau de métallisation est du chrome.

5. Procédé selon la revendication 1, **caractérisé en ce que** chaque deuxième ouverture entoure une première ouverture.

6. Procédé selon la revendication 1, **caractérisé en ce que** chaque deuxième ouverture entoure un groupe de premières ouvertures.

## Claims

1. A method for manufacturing a self-aligned structure including on a substrate (1) a first metallization level (6) separated from the substrate by a first insulating layer (7) and a second metallization level (9) separated from the first metallization level by a second insulating layer (8), first openings being formed in the first metallization level and in the first insulating layer, and second openings, larger than the first ones being defined in the second metallization level and the second insulating layer, **characterized in that** it includes the steps of:
forming on the substrate a piling of a first insulating layer (7), a first metallization level (6), a second insulating layer (8), and a second metallization level (9),
opening in the second metallization level and in the second insulating layer first windows (11) corresponding to the contour of the first openings and second strip-shaped windows (12), the external contour of which corresponds to the internal contour of the second openings,
forming in a masking layer (20) covering the structure third windows larger than the first windows,
etching the first metallization level in the first windows,
removing the second metallization level (9) under the masking layer to as far as the internal periphery of the second windows,
etching by a chosen distance the first insulating layer (7), and simultaneously removing the second insulating layer (8) within the contour of the second windows, and
removing the masking layer.

2. The method of claim 1, **characterized in that** the etchings of the second metallization level, the second insulating layer, and the first metallization level according to the contour of the first windows are vertical anisotropic etchings.

3. The method of claim 1, **characterized in that** the first and second metallization levels are made of distinct selectively etchable materials.

4. The method of claim 3, **characterized in that** the first metallization level is made of niobium and the second metallization level is made of chromium.

5. The method of claim 1, **characterized in that** each second opening surrounds a first opening.

6. The method of claim 1, **characterized in that** each second opening surrounds a group of first openings.

## Patentansprüche

1. Verfahren zur Herstellung einer selbstausgerichteten Struktur, wobei auf einem Substrat (1) Folgendes vorgesehen ist: ein erstes Metallisierungsniveau (6) getrennt vom Substrat durch eine erste Isolierschicht (7) und ein zweites Metallisierungsniveau (9) getrennt von dem ersten Metallisierungsniveau durch eine zweite Isolierschicht (8), erste Öffnungen ausgebildet im ersten Metallisierungsniveau und in der ersten Isolierschicht und zweite Öffnungen, die größer sind als die ersten, und zwar definiert in dem zweiten Metallisierungsniveau und der zweiten l-solierschicht, **dadurch gekennzeichnet, dass** die folgenden Schritte vorgesehen sind:
Formen eines Stapels auf dem Substrat aus einer ersten Isolierschicht (7), einem ersten Metallisierungsniveau (6), einer zweiten Isolierschicht (8) und einem zweiten Metallisierungsniveau (9),
Öffnen von ersten Fenstern (11) in dem zweiten Metallisierungsniveau und in der zweiten Isolierschicht, und zwar entsprechend der Kontur der ersten Öffnungen, und von zweiten streifenförmigen Fenstern (12), deren Außenkontur der Innenkontur der zweiten Öffnungen entspricht,
Formen von dritten Fenstern, die größer sind als die ersten Fenster in einer Maskierschicht (20), welche die Struktur bedeckt,
Ätzen des ersten Metallisierungsniveaus in den ersten Fenstern,
Entfernen des zweiten Metallisierungsniveaus (9) unter der Maskierschicht bis zum Innenumfang der zweiten Fenster,
Ätzen durch einen gewählten Abstand, die erste Isolierschicht (7) und gleichzeitiges Entfernen der zweiten Isolierschicht (8) innerhalb der Kontur der zweiten Fenster, und
Entfernen der Maskierschicht.

2. Verfahren nach Anspruch 1, **dadurch gekennzeichnet, dass** die Ätzungen des zweiten Metallisierungsniveaus, der zweiten Isolierschicht und des ersten Metallisierungsniveaus gemäß der Kontur der ersten Fenster vertikale anisotrope Ätzungen sind.

3. Verfahren nach Anspruch 1, **dadurch gekennzeichnet, dass** die ersten und zweiten Metallisierungsniveaus aus unterschiedlich wählbaren ätzbaren Materialien hergestellt sind.

4. Verfahren nach Anspruch 3, **dadurch gekennzeichnet, dass** das erste Metallisierungsniveau aus Niob und das zweite Metallisierungsniveau aus Chrom gemacht ist.

5. Verfahren nach Anspruch 1, **dadurch gekennzeichnet, dass** jede zweite Öffnung eine erste Öffnung umgibt.

6. Verfahren nach Anspruch 1, **dadurch gekennzeichnet, dass** jede zweite Öffnung eine Gruppe von ersten Öffnungen umgibt.
